# EUROPÄISCHE PATENTSCHRIFT

(11) **EP 0 571 359 B1**
(45) Veröffentlichungstag und Bekanntmachung des Hinweises auf die Patenterteilung: **28.08.1996**
(21) Anmeldenummer: 93890102.2
(22) Anmeldetag: 18.05.1993
(51) Int. Cl.: B02C 13/02, B02C 13/286

(54) **Zerkleinerungsmaschine, insbesondere für Ausschluss- oder Abbruchteile im Bauwesen**
Crushing-apparatus especially for discarded building material and debris
Appareil de broyage en particulier pour rejets ou débris de construction

(30) Priorität: 22.05.1992 AT 1063/92
(43) Veröffentlichungstag der Anmeldung: 24.11.1993
(73) Patentinhaber: SBM WAGENEDER Gesellschaft m.b.H., A-4663 Laakirchen (AT)
(72) Erfinder: Müller, Günter, A-4810 Gmunden (AT); Haider, Bruno, Dipl.-Ing. Dr., A-4810 Gmunden (AT); Hackmair, Walter, A-4812 Pinsdorf (AT)
(74) Vertreter: Köhler-Pavlik, Johann, Dipl.-Ing.

(56) Entgegenhaltungen:
- EP-A- 0 015 877
- DE-A- 2 731 588
- DE-C- 671 813
- FR-A- 2 527 100
- GB-A- 1 075 726
- GB-A- 1 353 893
- US-A- 3 633 833
- US-A- 3 688 624
- US-A- 3 825 192

## Beschreibung

Die Erfindung betrifft eine Zerkleinerungsmaschine, insbesondere für Ausschuß- oder Abbruchteile im Bauwesen, nach dem Oberbegriff des Patentanspruches 1.

Derartige Zerkleinerungsmaschinen sind durch die FR-A-2 527 100 bekanntgeworden. Bei der bekannten Konstruktion der Zerkleinerungsmaschine ist der Rotor aufgehängt gelagert, was den Nachteil hat, daß sehr kräftige Tragelemente für den Rotor erforderlich sind, wodurch die Konstruktion kostenaufwendig ist und ein Nachstellen des Rotors nur mit Schwierigkeiten verbunden wäre.

Aufgabe der Erfindung ist die Schaffung einer Zerkleinerungsmaschine, welche insbesondere Betonfertigplatten, wie z.B. Dielendeckenelemente, in mineralische und ferritische Bestandteile zerlegt, wobei die mineralischen Bestandteile als Schüttgut in einer gleichbleibenden Kornzusammensetzung gewonnen werden und der Wiederverwertung zuführbar sind. Gleichzeitig wird angestrebt, mit einfacher Einstellung der Zerkleinerungsmaschine eine beliebige Korngröße des zerkleinerten Gutes zu erhalten.

Diese Aufgabe wird bei einer Zerkleinerungsmaschine der eingangs erwähnten Art erfindungsgemäß durch die Maßnahme nach dem kennzeichnenden Teil des Patentanspruches 1 gelöst.

Zur Nachstellung des Brechers bei Abnützung der Hämmer dient das Merkmal nach Anspruch 2.

Zur Steuerung des Abnützungsgrades der Hämmer dient das Merkmal nach Anspruch 3.

Zur einfachen Nachstellung des Rotors bei Abnützung der Hämmer dient die Maßnahme nach Anspruch 4.

Es zeigen in vereinfachter Darstellung
- Fig. 1: die Zerkleinerungsmaschine in Seitenansicht,
- Fig. 2: einen Schnitt der Linie II-II der Fig. 1,
- Fig. 3: einen Schnitt der Linie III-III der Fig. 1,
- Fig. 4 und 5: den Brecher in Seiten- und in Draufsicht,
- Fig. 6: die Hämmeranordnung,
- Fig. 7: ein Detail des Brechers und
- Fig. 8: die hydraulische Steuerung der Hämmer.

Die Zerkleinerungsmaschine besteht im wesentlichen aus einem Brecher B und einer Beschickungseinrichtung C, deren beide Teile in einem Gehäuse D untergebracht sind.

Die Beschickungseinrichtung besteht aus einem unteren, endlos umlaufenden horizontalen Aufgabeband 7 und einem endlos umlaufenden Friktionsband 1, welches in der Förderrichtung A schräg nach unten gegen das Aufgabeband 7 gerichtet und über Umlenkrollen 13, 14 geführt ist. Das Aufgabeband 7 ist über Umlenkrollen 8, 9 geführt, wobei die dem Brecher B zugekehrte Umlenkrolle 9 von einer Antriebswelle 15 angetrieben wird. Auf der Innenseite des Friktionsbandes 1 und (nicht dargestellt) auch des Aufgabebandes 7 sind zwei zur Längsmitte des Bandes spiegelbildlich angeordnete Förderketten 16 vorgesehen (Fig.2), in welche zwei korrespondierende Antriebszahnräder 17 eingreifen, die von einer Antriebswelle 5 bzw. 15 mitgenommen werden. Die Antriebswelle 5 ist in einem gekrummten Schlitz 11 geführt, dessen Krummungsradius durch die Mittelachse des Brechers B geht, sodaß die Umlenkrollen 14 der Dicke einer dem Brecher B zugeführten Platte od. dgl. angepaßt werden können. Im vorliegenden Falle ist die Zerkleinerungsmaschine zur Zerkleinerung von Dielendeckenplatten bestimmt, welche in den Fig. 1 und 2 mit 39 bezeichnet sind. Zur Höhenverstellung der Umlenkrollen 13, 14 sind hydraulische Zylinder 18, 22 vorgesehen, welche über eine Kolbenstange 19 bzw. 23, einen dreiecksförmigen Kniehebel 20 bzw. 24, sowie einen Lenker 25 bzw. 4 an die Wellen 26 bzw. 5 der Umlenkrollen 8 bzw. 9 des Friktionsbandes 1 angeschlossen sind.

Wie Fig. 2 zeigt, sind die hydraulischen Zylinder 18, 22 mit der Kolbenstange 19, 23 sowie den Kniehebeln 20, 24 und den Lenkern 25, 4 paarweise angeordnet und an die aus dem Gehäuse D ausragenden Enden der Wellen 26, 5 angeschlossen. Die Kniehebel 20, 24 sind um die Achsen 21, 3 schwenkbar gelagert.

Der Brecher B ist als Rotor ausgebildet, welcher eine Antriebswelle 27 besitzt,die an ihren zu beiden Seiten des Gehäuses D ausragenden Enden, wie Fig. 3 zeigt, in Schwingen 30 gelagert ist, welche jeweils um einen bodenseitig im Gehäuse D befestigten Zapfen 38 schwenkbar gelagert sind. Auf der Antriebswelle 27 sind in Abständen voneinander mit dieser auf Drehung gekoppelte Segmentscheiben 28 angeordnet (Fig. 4), auf denen aus hochverschleißbarem Guß gefertigte und gegen unbrechbare Fremdkörper weitgehend unempfindliche Hämmer 29 um eine Schwenkachse 31 pendelnd aufgehängt sind.

Wie Fig. 5 zeigt, sind die Scheibensegmente 28 paarweise aufeinanderfolgend jeweils um 90 Grad zueinander versetzt, wobei die Hämmer 29 jeweils zwischen einem Scheibensegmentpaar aufgehängt sind. Im vorliegenden Falle sind drei aufeinanderfolgende Gruppen zu jeweils um 90 Grad versetzten Hämmern 29 vorgesehen, wobei die in gleicher Winkellage liegenden Hämmer 29 aller Gruppen zueinander in einer Reihe ausgerichtet sind. Die Hämmer 29 haben eine Breite von etwa 120 mm, wobei zwischen je zwei Scheibensegmenten 28 in der Breite des Hammers 29 je zwei Blindscheiben 33 vorgesehen sind. Die am Umfang des Rotors aufeinanderfolgenden,jeweils um 90 Grad zueinander versetzten Hämmer 29 sind,wie die Fig. 5 und 6 zeigen,jeweils um eine Hammerbreite in der Längsrichtung des Rotors zueinander versetzt angeordnet. Während der Umdrehung des Rotors bzw. Brechers B schlagen jeweils drei Hämmer 29 nebeneinander auf das zu zerkleinernde Gut an. Während einer Umdrehung des Rotors bzw. Brechers B brechen die Hämmer 29 jeweils eine Zeile des Materials in Stufen von vier Teilabschnitten in der Breite der Hämmer 29 ab. Im Bereiche der Hammer 29 liegt die Dielendeckenplatte 39 auf einem Amboß 6 auf, welcher im vorliegenden Falle quadratischen Querschnitt hat und auf einen Absatz 34 des Gehäuses D sitzend in seiner Längsrichtung aus diesem herausgezogen und um seine Mittelachse verdreht eingesetzt werden kann, sodaß zumindest zwei aneinander diametral gegenüberliegende Kanten zum Einsatz gebracht werden können. Dies ermöglicht, daß der Amboß 6 wenn seine dem Brecher zugekehrte Ecke, wie strichliert angedeutet ist, abgenützt ist,er aus dem Gehäuse D rausgezogen werden kann und in dieses um 180 Grad verdreht wieder einsetzbar ist,sodaß seine der abgenützten Kante diametral gegenüberliegende nicht abgenützte Kante zum Einsatz gebracht werden kann. Eine ähnliche Vorkehrung ist auch bei den Hämmern 29 getroffen, indem die Hämmer 29, wenn ihre Schlagkante,wie strichpunktiert dargestellt ist, abgenützt wird, um 180 Grad versetzt zwischen die Scheibensegmente 28 aufgehängt werden können.

Der Antrieb des Brechers B erfolgt von einem Elektromotor 35 über einen mehrsträngigen Keilriemen 36 auf eine Keilriemenscheibe 32, welche antriebsweise gekoppelt auf der Antriebswelle 27 rührt. Diese sitzt in gekrümmten Schlitzen 37 des Gehäuses D,deren Radius durch die Mittelachse der Zapfen 38 geht. Zur Verstellung des Brechers B mit seiner Antriebswelle 27 in den Schlitzen 37 dient ein mit einem Kolben 45 versehener Hydraulikzylinder 10, welcher um eine Achse 12 schwenkbar ist und mit seiner Kolbenstange 44 an einer der Schwingen 30 angelenkt ist (Fig. 1 und 8). Der Druck des Kolbens 45 steht im Verhältnis zum Abnützungsgrad der Hämmer 29, sodaß am Beginn der Kolben in seiner rückwärtigen Endlage steht und mit zunehmender Abnützung der Hammer 29 in der Richtung des Pfeiles E (Fig.8) vorgeschoben wird, wobei er bei der maximal zulässigen Abnützung der Hämmer 29 seinen maximalen Weg zurückgelegt hat, der durch eine Mutter 42 begrenzt ist, welche auf einem Gewindeteil 43 des aus dem Zylinder 10 herausragenden Endes der Kolbenstange 44 aufgeschraubt und mit einer Hülse 46 z.B. durch Schweißen verbunden ist, welche sich über einen Ring 47 an der Stirnseite des Zylinders 10 Abstützt. Hiebei ist die Umlaufbahn der Hämmer 29 in der Ausgangsstellung mit einem strichlierten Kreis U angedeutet.

Durch Verstellen der Mutter 42 kann der zulässige Grad der Abnützung der Hämmer 29 eingestellt werden.

Die erfindungsgemäße Zerkleinerungsmaschine arbeitet bei einer Zerkleinerung von Dielendeckenplatten in folgender Weise: Die Dielendeckenplatten 39 werden von einer nicht dargestellten Beschickungseinrichtung dem Aufgabeband 7 zugeführt, welches die Dielendeckenplatten 39 bis zum Friktionsband 1 bringt, das mit seinem vorderen Ende so eingestellt ist, daß der Schlitz zwischen Friktionsband 1 und Aufgabeband 7 an dieser Stelle der Dicke der Dielendeckenplatte 39 entspricht, sodaß diese,sobald sie in diesen Schlitz gelangt, dem Brecher B zugeführt wird. Das Friktionsband 1 ist,wie beschrieben,stufenlos einstellbar, und läuft mit gleicher Geschwindigkeit wie das Aufgabeband 7. Die eingezogene Dielendeckenplatte 39, welche somit eingespannt ist, wird über den Amboß 6 in den Eingriffsbereich der Hämmer 29 gebracht. Die Hämmer 29 erzeugen durch ihre beschriebene Anordnung einen ununterbrochenen Schnitt mit einer Einzelbreite, welcher der Einzelbreite der Hämmer 29, beim gegenständlichen Ausführungsbeispiel somit 120 mm entspricht.

Durch die Möglichkeit der Nachstellung des Brechers B entsprechend dem Hammerverschleiß werden immer optimale Eingriffbedingungen im Bereich des Ambosses 6 gewährleistet. Hiebei ermöglichen die Hämmer 29 in ihrer Gesamtheit eine Arbeitsbreite von 1440 mm. Dabei trägt der Brecher bei jeder Umdrehung jeweils einen Streifen in der gesamten Breite der Dielendeckenplatte ab. Durch die versetzte Anordnung der Hämmer erfolgt eine schraubenlinienförmige Bearbeitung der Dielendeckenplatten. Die gewünschte Größe des erzeugten Kornes des abgetragenen Gutes kann durch entsprechende Einstellung der Umlaufgeschwindigkeit des Brechers sowie der Zufuhrgeschwindigkeit des abzutragenden Gutes eingestellt werden.

## Patentansprüche

1. Zerkleinerungsmaschine, insbesondere für Ausschuß- oder Abbruchteile im Bauwesen, mit einem als Rotor ausgebildeten Brecher, der in einem Gehäuse untergebracht und mit vorzugsweise pendelnd aufgehängten Hämmern versehen ist und über eine Rotorwelle angetrieben wird, sowie einer Beschickungseinrichtung, welche das zu zerkleinernde Gut dem Rotor zuführt, wobei der Abstand zwischen Rotor und Beschickungseinrichtung veränderbar ist, wobei die Rotorwelle durch Schwingen schwenkbar geführt ist, dadurch gekennzeichnet, daß die Schwingen (30) unterhalb des Rotors gelagert (38), nach außerhalb des Gehäuses (D) verlegt und an eine Stellvorrichtung (10, 12, 44) angeschlossen sind.

2. Zerkleinerungsmaschine nach Anspruch 1, dadurch gekennzeichnet, daß als Stellvorrichtung ein hydraulisch oder pneumatisch arbeitender, mit Kolben (45) und Kolbenstange (44) versehener Zylinder (10) vorgesehen ist, welcher um einen Zapfen (12) schwenkbar angeordnet ist, und dessen Kolbenstange (44) mit mindestens einer der Schwingen (30) gelenkig verbunden ist.

3. Zerkleinerungsmaschine nach Anspruch 3, dadurch gekennzeichnet, daß der Weg des Kolbens (45) des Zylinders (10) durch eine Mutter (42) einstellbar ist, welche auf einem aus dem Zylinder (10) herausragenden Gewindeende (43) der Kolbenstange (44) aufgeschraubt ist.

4. Zerkleinerungsmaschine nach Anspruch 2, dadurch gekennzeichnet, daß der Kolben (45) im Verhältnis zum Abnützungsgrad der Schlaghämmer (29) durch eine Mutter (42) verstellbar ist, welche auf einem Gewindeteil (43) des aus dem Zylinder (10) herausragenden Endes der Kolbenstange (44) aufgeschraubt ist, sodaß am Beginn der Arbeitsweise der Zerkleinerungsmaschine der Kolben (45) in seiner rückwärtigen Endlage steht und mit zunehmender Abnützung der Schlaghämmer (29) in der Richtung zum Rotor hin vorschiebbar ist, wobei er bei der maximal zulässigen Abnützung der Schlaghämmer (29) seinen vorzugsweise maximalen Weg zurückgelegt hat.

## Claims

1. A crushing machine, more particularly for crushing rejects or demolition waste generated by the building industry, comprising: a crusher made up of a rotor housed in a casing and which rotor is fitted with preferably depending hammers and driven via a rotor shaft; and a charging device which supplies the material to be crushed to the rotor, the distance between the rotor and the charging device being variable and the rotor shaft being pivotably guided by rockers, characterised in that the rockers (30) are mounted (38) below the rotor and are placed outside the casing (D) and connected to an adjusting device (10, 12, 44).

2. A crushing machine according to Claim 1, characterised in that the adjusting device provided is a hydraulic or pneumatic cylinder (10) which has a piston (45) and a piston rod (44) and is disposed to pivot around a pin (12) and whose piston rod (44) is hingeably connected to at least one of the rockers (30).

3. A crushing machine according to Claim 2, characterised in that the travel of the piston (45) of the cylinder (10) can be adjusted by a nut (42) which is screwed onto a threaded end (43) of the piston rod (44) extending out of the cylinder (10).

4. A crushing machine according to Claim 2, characterised in that the piston (45) can be adjusted in proportion to the degree of wear on the impacting hammers (29) by a nut (42) which is screwed onto a threaded portion (43) of the end of the piston rod (44) projecting out of the cylinder (10), so that at the start of operation of the crushing machine the piston (45) is in its rearward end position and with increasing wear on the impacting hammers (29) the piston can be advanced in the direction of the rotor and has covered its preferably maximum travel when the maximum wear on the impacting hammers (29) has been reached.

## Revendications

1. Machine de broyage en particulier pour des pièces de rebut ou de démolition dans le bâtiment, comprenant un concasseur fonctionnant comme un rotor qui est logé dans un carter, qui est muni de marteaux suspendus, de préférence à la manière d'un pendule et qui est entraîné par un arbre de rotor, comprenant également un dispositif de chargement qui amène le produit à broyer au rotor, la distance entre le rotor et le dispositif de chargement étant modifiable, l'arbre de rotor pouvant basculer par des bielles oscillantes, caractérisée en ce que les bielles oscillantes (30) sont logées en aval du rotor (38), sont décalées vers l'extérieur du carter (D) et sont reliées à un dispositif de réglage (10, 12, 44).

2. Machine de broyage selon la revendication 1, caractérisée en ce qu'il est prévu en tant que dispositif de réglage un vérin (10) muni d'un piston (45) et d'une tige de piston (44), vérin qui est disposé, de manière pivotante, autour d'un tourillon (12) et dont la tige de piston (44) est reliée de manière articulée, au moins à l'une des bielles oscillantes (30).

3. Machine de broyage selon la revendication 2, caractérisée en ce que la course du piston (45) du vérin (10) est réglable par un écrou (42) qui est vissé sur une extrémité filetée (43) de la tige de piston (44), dépassant du vérin (10).

4. Machine de broyage selon la revendication 2, caractérisée en ce que le piston (45) est réglable, en fonction du degré d'usure des marteaux de concassage (29), au moyen d'un écrou (42) qui est vissé sur une partie filetée (43) de l'extrémité de la tige de vérin (44), qui fait saillie du vérin (10), de sorte qu'au début du mode de travail de la machine de broyage, le piston (45) se trouve dans sa position arrière de fin de course et avance, au fur et à mesure de l'usure croissante des marteaux de concassage (29) en direction du rotor et lorsque les marteaux de concassage (29), ont atteint leur usure maximale admise, le piston a effectué de préférence sa course maximale.
